# EUROPÄISCHE PATENTSCHRIFT

(11) **EP 2 181 841 B1**
(45) Veröffentlichungstag und Bekanntmachung des Hinweises auf die Patenterteilung: **11.05.2011**
(21) Anmeldenummer: 09012969.3
(22) Anmeldetag: 14.10.2009
(51) Int. Cl.: B31B 5/78, B65B 43/26

(54) **Maschine zum Aufklappen/Zuklappen von Steigen mit klappbaren Seitenwänden**
Machine for opening/closing paths with foldable side walls
Machine pour relever/rabattre des cageots dotés de parois latérales repliables

(30) Priorität: 04.11.2008 IT BZ20080045; 24.07.2009 IT BZ20090033
(43) Veröffentlichungstag der Anmeldung: 05.05.2010
(73) Patentinhaber: Tanzer Peter Maschinenbau, 39011 Lana, (BZ) (IT)
(72) Erfinder: Ungerer, Thomas, 39011 Lana (BZ) (IT); Gufler, Mathias, 39015 San Leonardo in Passiria (BZ) (IT); Tanzer, Peter, 39011 Lana (BZ) (IT); Trogmann, Albrecht, 39011 Lana (BZ) (IT)
(74) Vertreter: Oberosler, Ludwig

(56) Entgegenhaltungen:
- EP-A- 1 081 049
- EP-A- 1 637 455
- EP-A- 1 935 790
- WO-A1-96/20113
- US-A1- 2008 127 613

## Beschreibung

Die vorliegende Erfindung betrifft eine maschine zum aufklappen / zuklappen von sleigen klappbaren Seitenwänden gemäß dem oberbegriff des anspruchs 1.
Es sind Maschinen zum Aufklappen / Zuklappen von Steigen mit klappbaren Seitenwänden bekannt, derartige Steigen werden vorrangig für den Transport von Obst und Gemüse eingesetzt und im Leerzustand mit zugeklappten Seitenwänden transportiert um ein reduziertes Volumen während des Transportes einzunehmen und, infolge händischem oder maschinellem Aufklappen der Seitenwände, neuerdings als Behälter verwendbar zu sein.

Aus der US 2008/0127613 ist eine Maschine zum Aufklappen von unterschiedlich hohen und breiten Steigen bekannt, dadurch dass aber ein Erkennen und ein schnelles problemloses Auswerfen von Steigen mit Beschädigungen, z.B. an den Scharnieren zwischen Steigenboden und Steigenwänden, fehlt, kommt es immer wieder zu Funktionsunterbrechungen welche eine niedere Leistung mit sich bringt. Aus der EP 1 052 087 ist eine Vorrichtung und ein Verfahren zum Aufrichten und/oder Zusammenfalten der Seitenwände einer Faltbox bekannt, diese Vorrichtung verwendet für das Aufrichten der Seitenwände der Box, abgewinkelte Schwenkarme welche eine Schwenkbewegung von ca. 90° ausführen. Diese Schwenkarme haben wegen ihrer größeren Ausmaße ein verhältnismäßig hohes Gewicht und können wegen der entsprechenden Massenträgheit nicht hohe Arbeitszyklen ausführen. Auch diese Vorrichtung sieht ein Erkennen und Auswerfen von defekten Steigen nicht vor.

Aus der EP1637455A ist eine maschine zum aufkloppen von steigen bekannt, wobei eine station zum Auswerfen von defekten steigen vorgesehen ist.

Durch den außergewöhnlichen Erfolg des Transportes von Obst und Gemüse mittels Steigen mit klappbaren Seitenwänden ist jedoch auch die Anzahl von Steigenmodellen unterschiedlicher Hersteller sehr gestiegen. Diese Steigenmodelle unterscheiden sich, innerhalb gewisser Grenzen, durch die Außenmaße, durch die Position und die Art der Scharniere zwischen Steigenboden und Seitenwände, durch den strukturellen Aufbau und der Stärke der einzelnen Teile, durch den Einrastmechanismus zwischen den Seitenwänden, durch die mechanische Belastbarkeit der Seitenwände, durch die Position welche die zugeklappten Seitenwände zueinander einnehmen, usw.. Dies hatte zur Folge dass die bekannten Maschinen zum mechanisierten Aufklappen für gewisse Steigenmodelle von erfahrenem Personal eigens umgerüstet und eingestellt werden mussten, was viel Arbeitsaufwand und Stillstandszeiten mit sich bringt.

Die Erfindung stellt sich die Aufgabe eine Maschine zum Aufklappen-, bzw. Zuklappen, der Seitenwände von obgenannten Steigen unterschiedlicher Herstellung und mit unterschiedlichen Merkmalen zu schaffen, wobei die Steigen der Maschine, ohne vorherige Sortierung, zugeführt werden und eventuelle defekte Steigen erkannt und ausgesondert werden, wobei ein hoher Arbeitsrhythmus erzielbar ist und, infolge eventuell geringfügiger Umrüstung, auch das Bearbeiten ausgefallener Steigenmodelle, z.B. mit spezifischen Entriegelungselementen für die Einrestmechanismen an den Seitenwänden, mit der selben Maschine ermöglicht wird.

Diese Aufgabe wird erfindungsgemäβ durch die im Kennzeichnenden Teil des Anspruchs 1 enthaltenen Merkmale gelöst.

Zur Lösung dieser Aufgabe schlägt die Erfindung eine Maschine vor, welche wesentlich aus drei Arbeitsstationen besteht:
- aus einer Erhebungsstation in welcher das Steigenmodell und/oder die maßlichen und/oder strukturellen Merkmale jeder einzeln zugeführten Steige erhoben werden, wobei eventuelle nicht bearbeitbare Modelle oder Steigen mit Defekten betreffend die Form oder die Struktur, ausgesondert werden;
- aus mindestens einer Station zum Aufklappen / Zuklappen der Steigen, wobei Steigen mit Mängeln an den Scharnieren oder an den Einschnappmechanismen der Seitenwände ausgesondert werden;
- aus einer Überprüfungsstation in welcher das effiziente gegenseitige Einschnappen der Einrastmechanismen an den Seitenwänden überprüft wird und eine Belastungsprobe der Einrastmechanismen durchgeführt wird, wobei Steigen mit defektem oder mangelhaft belastbarem Einrastmechanismus ausgesondert werden.

Diese letzte Station bietet sich an, eine Absaugvorrichtung vorzusehen welche eventuelle, innerhalb der Steige vorhandene Fremdkörper wie Laub, Papierreste, usw., absaugt, diese Station kann, im Falle dass die Maschine ausschließlich für das Zuklappen der Seitenwände eingesetzt wird, fehlen, überbrückt werden oder einfach durchfahren werden ohne dass an der Steige Arbeitsgänge vorgenommen werden.

Erfindungsgemäß können, nach der oben angeführten Station zum Aufklappen / Zuklappen der Steigen, eine oder mehrere weitere Stationen zum Aufklappen / Zuklappen für Steigenmodelle, z.B. mit besonderen Ausmaßen oder mit besonderen Entriegelungsmechanismen für die Einrastmechanismen, vorgesehen werden, natürlich werden in diesem Fall die Arbeitsstation oder die Arbeitsstationen welche nicht für das Aufklappen / Zuklappen der Seitenwände der Steige geeignet sind von der Steige durchfahren, ohne dass an ihr Arbeitsgänge durchgeführt werden. Dies trifft besonders dann zu, wenn an der selben Maschine, neben den "üblichen" Steigenmodellen mit Bodenmaß ca. 600 X ca. 400mm, auch Steigenmodelle mit Bodenmaß ca. 400mm x ca. 300mm (in der Folge als "kleine" Steigen bezeichnet), bearbeitet werden sollen.

Die Erfindung schlägt vor, dass durch jede der obgenannten Arbeitsstationen die Steige von einem autonomen, von den einzelnen Arbeitsstationen unabhängig funktionierendem, Fördermechanismus weiterbefördert, bzw. festgehalten, wird. Dieser besteht aus paarweise angeordneten Transportbändern, Ketten oder Rollenleisten welche seitlich an den, parallel zur Förderrichtung verlaufenden, senkrechten Flächen der Steigenböden wirken, dabei gleiten die Steigenböden auf, unterhalb der Förderbänder angeordneten Führungsprofilen. Die Baueinheit: Führungsprofil, Förderband samt Antrieb, ist jeweils am Rahmenbau der Maschine, gemäß einer horizontalen Achse und quer zur Förderrichtung, schwenkbar gelagert oder horizontal, quer zur Förderrichtung, verschiebbar gelagert um, infolge Erhebung eines Defektes an der zu bearbeitenden oder bearbeiteten Steige, durch Zurückschwenken, bzw. Zurückfahren des Fördermechanismus, weg von der Mittelachse der Förderbahn, ein Durchfallen der Steige nach unten zu erreichen wo sie, eventuell durch ein Transportband, entfernt wird.

Die Anpassung des Abstandes zwischen den Paaren der Führungsprofile samt den entsprechenden Fördermitteln an die etwas unterschiedlichen Breitenmaße, bzw. Längenmaße bei den "kleinen" Steigen, quer zur Förderrichtung, erfolgt erfindungsgemäß infolge elastischer Anpassung der Fördereinheiten oder mittels horizontaler Verstellung quer zur Förderrichtung. Diese individuelle elastische oder mechanische Anpassung der Fördereinheiten in jeder Arbeitsstation ist wichtig um eine effiziente Weiterförderung zu sichern insbesondere im Fall dass auf eine Steige mit kleineren Breitenmaßen eine Steige mit etwas größeren Bodenmaßen, oder umgekehrt, folgt. Die Erfindung schließt nicht aus, dass die Förderung durch bekannte Schieber oder Mitnehmer erfolgt, in diesem Fall werden die Führungsprofile für die Auflage der Steigenböden die oben beschriebenen Bewegungen ausführen, bzw. nach unten klappbar sein, zusätzlich muss die Steige in diesem Fall, während der Arbeitsphasen in den jeweiligen Arbeitsstationen, durch horizontales Andrücken der Führungsprofile, z.B. durch Pneumatikzylinder, seitlich an den Steigenboden, festgehalten werden.

Die Erfindung schlägt vor dass der Aufklapp- / Zuklappvorgang durch eine entsprechende Folge der Arbeitszyklen und durch entsprechend ausgeführte Arbeitsteile erfolgt welche, entsprechend den einzelnen Steigenmodellen, mittels Computerprogramm gesteuert und angepasst werden können.

Der erfindungsgemäße Offnungsvorgang sieht vor dass, wie bei den bekannten Vorrichtungen, zuerst jene Seitenwände aufgeklappt werden welche parallel zur Förderrichtung der Steige liegen, in einem folgenden Moment werden die quer zur Förderrichtung liegenden Seitenwände aufgeklappt und in einem dritten Moment wird das Einschnappen des Einrastmechanismus an den oberen Eckbereichen der aufgeklappten Seitenwänden bewirkt. Der erfindungsgemäße Ablauf der Arbeitsphasen sieht vor, dass die Bewegung der mechanischen oder pneumatischen Antriebsorgane, wie auch die Folge der Bewegungen und der Intervalle, durch ein Computerprogramm so bestimmt werden, dass die Weite der Bewegungen, die Positionierung und die Aufeinanderfolge der Bewegungen, bzw. die Pausen zwischen den Bewegungen, gemäß den dimensionalen, strukturellen und funktionellen Merkmalen der jeweiligen Steige und/oder der Steigenteile angepasst werden. Um dies zu ermöglichen besteht der Mechanismus für das Aufklappen / Zuklappen der beiden, parallel zur Förderrichtung liegenden, Seitenwände der Steige erfindungsgemäß aus zwei Paaren von gelenkigen Schwenkarmen welche paarweise von einer einzigen Welle, pro parallel zur Förderrichtung liegender Seitenwand, angetrieben werden, wobei die Drehachse dieser Antriebswelle versetzt zur Achse der Scharnierverbindung zwischen Steigenboden und Seitenwand angeordnet ist. An den freien Enden dieser Schwenkarmpaare ist je ein schwenkbar gelagertes Element vorgesehen, diese beiden Schwenkelemente sind parallel zur Schwenkachse durch ein Profil verbunden und tragen je einen Pneumatikzylinder mit Kolben und Anpressplättchen deren Achse parallel zur Schwenkachse verläuft. Diese Kolben mit Anpressplättchen werden gegenläufig bewegt so dass sie an den kurzen Seiten der aufzuklappenden Seitenwände aufliegen und diese wie in einer Zwinge festhalten. Anschließend führen beide Schwenkarmpaare eine Schwenkbewegung aus um die, zwischen den Anpressplättchen festgehaltene, Seitenwand aufzuklappen bis diese einen Winkel von ca. 90° zum Steigenboden einnimmt. Nachdem die Schwenkarme mit daran gelagerten Schwenkelementen versehen sind welche mit Pneumatikzylinder ausgestattet sind deren Achse parallel zur Achse der Schwenkarme ist und nachdem die Lagerung der Schwenkelemente mit einer Feder versehen ist welche tendiert den Winkel, welcher sich zwischen dem jeweiligen Schwenkarm und dem daran gelagerten Schwenkelement bildet, zu verkleinern, wird erreicht dass obwohl die Schwenkachse der Arme wohl parallel aber immer versetzt zur Scharnierachse der Seitenwände angeordnet ist, diese aufgeklappt werden ohne dass die Scharniere schädlichen Belastungen ausgesetzt werden weil der Unterschied zwischen der Bewegungsbahn der Steigenwand zu jener der Schwenkarme durch die an den Schwenkarmen gelagerten Schwenkelemente unter Federbelastung ausgeglichen wird. Dadurch wird erreicht dass der Abstand zwischen der Scharnierachse an der Steige und der Achse der gelenkigen Schwenkarme, je nach Steigenmodell variieren kann und immer ausgeglichen wird. Das Profil welches die beiden mit Pneumatikzylinder ausgestatteten Schwenkelemente verbindet dient bei der, um ca. 90° gegenüber dem Steigenboden, aufgeklappten Seitenwand als Auflage um, besonders bei bestimmten Steigenmodellen, das Einschnappen der Einrastvorrichtung an den oberen Eckbereichen der Steigenwänden, beim folgenden Aufklappen der Querwände, zu begünstigen. Bei bestimmten Steigenmodellen hingegen ist vorgesehen dass vor, bzw. während, des Aufklappens der Querseitenwände, die Längsseitenwände in einer Position über 90° zur Steigenwand zurückgehalten werden um zu verhindern dass ein Reiben oder Schaben der seitlichen Flächen der Querwände, oder vorstehender Teile dieser, an den Innenflächen der aufgeklappten Längswände stattfindet.

Das Aufklappen der, zur Förderrichtung der Steige quer liegenden, Seitenwände erfolgt mittels zweier Greifarme welche an einer vertikal verfahrbaren Trägerschiene horizontal gegeneinander verfahrbar vorgesehen sind. Der Motor welcher die Trägerschine an vertikalen Führungsschienen verfährt und jener welche die Greifarme an der Trägerschiene horizontal bewegt, werden über ein Computerprogramm gesteuert so dass das freie Ende der Greifarme eine Kreisbogenförmige Bahn ausführt welche genau, oder mit entsprechender Anpassung, der Aufklappbewegung der Querseitenwand mit Scharnierachse am Steigenboden, entspricht. Auf diese Weise ist es möglich die kreisbogenförmige Aufklapp-, bzw. Zuklappbewegung, sei es betreffend der Weite (Radius) als auch betreffend die Position der Achse der Aufklappbewegung, den reellen Anforderungen jedes Steigenmodells anzupassen und zwar vorrangig betreffend die Höhe der Seitenwand und die Position ihrer Scharnierachse. Beide Greifarme des Mechanismus agieren innerhalb einer einzigen vertikalen Ebene welche die Längsachse der Förderbahn der Steige enthält.

Betreffend das Einschnappen der an den Steigenwänden vorgesehenen Einrastmechanismen, sieht die Erfindung vor, dass dieses durch Druck, bzw. Schlag, durch am Greifarm vorgesehene Ansätze von innen der Steige nach außen, an den oberen Eckbereichen der Querseitenwände unterstützt wird. Während dieses Ablaufs werden die Längswände in einer Position von 90° zum Steigenboden gehalten und liegen dabei am Profil welches die beiden Schwenkelemente an den Schwenkarmen verbindet an, dabei nehmen die Schwenkelemente eine Position ein während welcher sie mit einem Ansatz an einem seitlich vom Schwenkarm vorstehenden Stift anliegen damit das Profil während der Stützfunktion, bei eventueller Belastung der Längsseitenwand, nicht seine Auflageposition verändert.

Die Steige mit aufgeklappten Seitenwänden welche in ihrer aufgeklappten Position durch das gegenseitige Einschnappen der, an den Seitenwänden vorgesehenen, Einrastmechanismen gesichert sind, wird anschließend in Richtung folgende Arbeitsstation weiterbefördert, wo die anschließende Weiterförderung, bzw. das Festhalten der Steige, von der spezifischen Fördergruppe der Station übernommen wird.

Falls an der selben Maschine eine zweite Aufklapp- / Zuklappstation, z.B. für "kleine" Steigen, vorgesehen ist, so ist diese anschließend an die erste angeordnet; "kleine" Steigen werden in diesem Fall an der Erkennungsstation nicht ausgesondert sonder durch die erste Aufklapp-/ Zuklappstation, ohne Bearbeitung, durchgeschleust. Diese zweite Station hat identische konstruktive und funktionelle Merkmale, für die Bearbeitung "kleiner" Steigen werden diese, nachdem die Länge dieser Steigen gleich der Breite der üblichen Steigen ist, quer durch die Maschine befördert. An den "kleinen" Steigen bietet sich an, die kürzeren Seitenwände durch Gleitwangen welche an den leicht vorstehenden seitlichen Rändern der Seitenwände von unten her angreifen, unter Ausführung einer Schwenkbewegung, aufzuklappen. Dies ist durch Schwenkhebelpaare möglich wie sie für die erste Aufklapp- / Zuklappstation beschrieben worden ist, in diesem Fall nicht notwendig an den Schwenkhebelenden Gelenkelemente vorzusehen. Die Schwenkarmenden können durch ein Profil fest verbunden werden an welchem zwei, parallel zur Förderrichtung der Steige, entgegenwirkende Pneumatikzylinder vorgesehen sind deren Kolben an den Enden die oben genannten Gleitwangen tragen. Die Anpassung zwischen der Bahn der Gleitwangen und der Aufklappbewegung der Seitenwand geschieht durch freies Gleiten der Gleitwangen am kürzeren Rand der Seitenwand. Für Steigenmodelle deren Einrastmechanismen an den Steigenwänden durch händisch, nahe an der Grifföffnung der Steigenquerwände vorgesehene, Betätigungselemente entriegelt werden können, sieht die Erfindung vor dass, zwecks Zuklappen der Seitenwände, anstelle der Greifhaken an der vertikal verfahrbaren Trägerschiene zwei zueinender horizontal verfahrbare Entrigelungköpfe vorgesehen werden welche mittels Greifstifte in die Griffringe der Betätigungselemente eingreifen und diese zusammenziehen um die Einrastmechanismen zu entriegeln und anschließend die Seitenwände zuklappen zu können. Die Praxis hat gezeigt, dass der Großteil der Einrastmechanismen durch, am entsprechenden Bereich ausgeübten, Druck von der Seitenwandaußenseite gegen das Steigeninnere entriegelt werden können, damit es dabei zu keinen übermäßigen Belastungen und nicht zu Beschädigungen kommt wird erfindungsgemäß dieser Druck über, an den horizontal und vertikal verfahrbaren Greifhaken im oberen Bereich vorgesehene, abstehende Ansätze ausgeübt. Zum Aufklappen bestimmter, mit Grifföffnungen versehener, Seitenwände kann es vorteilhaft sein dass diese, durch das Griffloch hindurch, von einem entsprechend geformten Greifhaken erfasst und hochgeklappt werden.

Um anschließend, nach erfolgtem Aufklappen der Seitenwände, die Funktionstüchtigkeit und die Belastbarkeit der Einrastmechanismen überprüfen zu können ist erfindungsgemäß, nach der letzten Aufklapp- / Zuklappstation eine eigene Überprüfungsstation vorgesehen. Sobald die Steige mit aufgeklappten Seitenwände durch die spezifischen Fördergruppen der Station in Bearbeitungsposition gebracht worden ist wird von oben ein Prüfrahmen in das Innere der Steige auf Höhe des Bereiches der Einrastmechanismen an den Seitenwänden abgesenkt. Dieser Prüfrahmen hat etwas kleinere Außenmaße als die inneren Ausmaße des kleinsten bearbeitbaren Steigenmodells und ist entsprechend den inneren Eckbereichen der Steige mit Pneumatikzylindern ausgestattet. Durch Betätigen dieser Zylinder wird durch deren Kolben für jedes Steigenmodell unterschiedlicher Druck von innen auf die senkrechten Seitenwände im Bereich der vier Einrastmechanismen ausgeübt um deren Belastbarkeit zu überprüfen. Erfindungsgemäß kann diese Belastung in unterschiedlichen Höhenlagen an den Seitenwänden und, unter Anwendung von unterschiedlichem Druck, wiederholt werden um die Belastbarkeit auch bei eventueller elastischer Verformung der Seitenwände zu überprüfen. Steigen mit Einrastmechanismen welche dieser Überprüfung nicht standhalten werden durch Außeinanderfahren der Führungsschienen ausgesondert indem sie nach unten durchfallen.

Erfindungsgemäß bietet sich an, diese Überprüfungsstation mit einer Absaugeinrichtung zum Absaugen von, innerhalb der Steige liegenden, Fremdkörpern zu kombinieren. Dazu kann oberhalb des Rahmens mit den Druckzylindern, an der selben Rahmenhalterung ein zweiter Rahmen vorgesehen sein welcher auf der Oberkante der aufgeklappten Seitenwände der Steige aufliegt und eine Absaugglocke trägt welche flexibel mit einer Absauganlage verbunden ist.

Die Erfindung wird anschließend anhand eines, in den beigelegten Zeichnungen schematisch dargestellten, vorzuziehenden Ausführungsbeispiels einer erfindungsgemäßen Maschine zum Aufklappen oder Zuklappen der Seitenwände einer Steige näher erklärt; dabei haben die Zeichnungen rein erklärenden, nicht begrenzenden Zweck.

Die Fig. 1 ist eine perspektivische Darstellung der erfindungsgemäßen Maschine zum automatisierten Aufklappen oder Zuklappen der klappbaren Seitenwände einer Steige welche eine Erhebungsstation, zwei Aufklapp-, bzw. Zuklappstationen, und eine Station zur Überprüfung der Effizienz der Einrastmechanismen zwischen den aufgeklappten Seitenwänden aufweist; die Vorrichtung für die Beschickung der Maschine mit Steigen, für deren Abtransport am Auslauf der Maschine, sowie für den Abtransport der ausgesonderten Steigen, ist nicht dargestellt.

Die Fig. 2 ist eine perspektivische Darstellung einer erfindungsgemäßen Fördergruppe samt Förderband und Führungsschiene für die Steigen und samt schwenkbarer Aufhängung am Maschinenrahmen.

Die Fig. 3 zeigt einen Querschnitt durch die in Fig. 2 gezeigte Fördergruppe gemäß einer vertikalen Schnittfläche welche die Achse des Motors für das Förderband enthält.

Die Fig. 4 zeigt den Aufklapp- / Zuklappmechanismus für die parallel zur Förderrichtung verlaufenden Steigenwände zusammen mit den entsprechenden Fördergruppen; mit strichlierten Linien ist eine Steige mit zugeklappten Seitenwänden in Bearbeitungsposition, dargestellt.

Die Fig. 4a zeigt den Aufklapp- / Zuklappmechanismus für die parallel zur Förderrichtung verlaufenden Seitenwände einer "kleinen" Steige.

Die Fig. 5 zeigt den Aufklapp- / Zuklappmechanismus gemäß Fig. 4 zusammen mit dem Aufklapp- / Zuklappmechanismus für die quer zur Förderrichtung verlaufenden Seitenwände, die Längsseitenwände der bearbeiteten Steige sind in aufgeklappter Stellung während die Querseitenwände in teilweise aufgeklappter Stellung dargestellt sind.

Die Fig. 5a zeigt den Aufkapp- / Zuklappmechanismus gemäß Fig. 4a zusammen mit dem Aufklapp- / Zuklappmechanismus für die quer zur Förderrichtung verlaufenden Seitenwänden, die parallel zur Förderrichtung angeordneten Seitenwände der bearbeiteten Steige sind in aufgeklappter Stellung während die quer dazu liegenden Seitenwände in teilweise aufgeklappter Stellung dargestellt sind.

Die Fig. 6 zeigt, teilweise als Schnittdarstellung und im vergrößerten Maßstab die beiden Greifarme gemäß Fig. 5.

Die Fig. 6a zeigt, teilweise als Schnittdarstellung und im vergrößerten Maßstab die beiden Greifarme gemäß Fig. 5a.

Die Fig. 7 ist die perspektivische Darstellung eine Entriegelungsvorrichtung für die Einrastmechanismen an den Seitenwänden der Steigen, wobei die Einrastmechanismen über Betätigungselemente mit Griffösen entriegelt werden können welche in der Nähe der Grifföffnungen an zwei gegenüberliegenden Seitenwänden vorgesehen sind; diese Entriegelungsvorrichtung übernimmt auch das Zuklappen der Seitenwände.

Am Maschinenrahmen 11 sind, in Förderrichtung der zu bearbeitenden Steigen, die Mechanismen vier aufeinanderfolgender Arbeitsstationen A, B, B1, C aufgebaut. Mittels einer bekannten Beschickungsvorrichtung werden die Steigen 1, 100 mit zugeklappten Seitenwänden, ohne vorherige Aussortierung betreffend Modell, Abmaße, Hersteller, den Fördergruppen 12 mit Führungsschienen 12e der Erhebungsstation A zugeführt wo auf bekannte Weise für jede Steige 1, 100 die besonderen Merkmale, vor allem das Modell und die Außenabmaße, erhoben werden.

Die "üblichen" Steigen 1 mit Bodenausmaßen ca. 600mm x 400mm werden in Längsrichtung durch die Maschine gefördert 1v während die "kleinen" Steigen 100 mit Bodenabmaßen ca. 400cm x ca. 300mm, in Querrichtung durch die Maschine gefördert 1v werden.

Von der Maschine nicht bearbeitbare Modelle oder Steigen welche z.B. durch abstehende, beschädigte Teile als defekt erkannt werden, werden ausgesondert indem die beiden parallel angeordneten Fördergruppen 12, bzw. die Führungsschienen 12e, der Station A horizontal etwas von der Längsachse der Förderstrecke wegbewegt 12s werden damit die ausgesonderte Steige 1, 100 nach unten durchfallen 11a kann. Alle Fördergruppen 12 der vier Arbeitsstationen A, B, B1, C weisen die selben konstruktiven und funktionellen Merkmale auf, sie bestehen aus einem Trägerrahmen 12a welcher fest mit dem Maschinenrahmen 11 verbunden ist und an welchem ein Rahmen 12b angelenkt und über Zylinder 12d schwenkbar 12s ist. Am Schwenkrahmen 12b ist ein Motor 12h aufgebaut welcher mittels Antriebsriemenscheibe 12m ein Transportband 12g in Richtung 12k bewegt welches über Umlenkscheiben 12n läuft. Unterhalb des Transportbandes 12g, im Bereich des Durchlaufs 1v der Steige 1, 100 ist jeweils eine Führungsschiene 12e vorgesehen. Der Boden der Steigen 1, 100 liegt mit den äußersten parallelen Rändern an den parallelen Führungsschienen 12e auf. Die Förderbewegung 1v wird durch Anpressen der Förderbänder 12g über die Zylinder 12d seitlich an den Rand des an den Führungsschienen 12e aufliegenden Steigenbodens erreicht. Erfindungsgemäß sind die Fördergruppen 12 so aufgebaut dass sie sich horizontal elastisch an den Steigenboden anpassen 12i können oder sie sind unter Federeinwirkung in Richtung Förderachse verstellbar 12i gelagert so dass die störungsfreie Übergabe einer Steige von einer Fördergruppe 12 an die folgende, auch bei unterschiedlichen Ausmaßen des Steigenbodens, erfolgen kann. Die Erfindung schließt nicht aus, dass die Schwenkbewegung 12s durch eine entsprechende geradlinige Bewegung ersetzt wird indem die Fördergruppen z.B. an horizontalen Führungen quer zur Förderrichtung 1v verstellbar sind.

In der Aufklapp- / Zuklappstation B erfolgt das Aufklappen der zur Förderrichtung parallelen Seitenwände 1 a der Steige 1 mit "üblicher" Bodengröße welche zwischen den Förderbändern 12g der Fördergruppen 12 festgehalten wird (Fig. 4, Fig. 5, Fig. 6). Die Seitenwände 1 a werden seitlich zwischen zwei gegeneinander wirkenden Pneumatikzylindern 4a mit Anpressplättchen 4 eingespannt, diese Zylinder 4a sind an je zwei Elementen 3c befestigt welche an den Enden der beiden Schwenkarme 3a, schwenkbar 3s gelagert 3b sind und über ein Profil 3d fest verbunden sind.

Die beiden Schwenkarme 3a an jeder Seite der Förderstrecke sind durch eine Antriebswelle 3 verbunden und von einem Motor 3m angetrieben 3r. Die Rotationsachse der Drehbewegung 3r ist, in Bezug auf die Achse der Scharnierverbindung, zwischen den Seitenwänden 1a und dem Steigenboden, versetzt angeordnet, somit deckt sich die Rotationsbewegung 3r nicht mit der Schwenkbewegung 1x der aufzuklappenden Seitenwand 1a. Um schädliche Belastungen an den Scharnierverbindungen zwischen dem Steigenboden und der Seitenwand 1 a zu vermeiden, ist vorgesehen dass die obgenannten Unterschiede in der Bewegungsgeometrie durch die, jeweils an den freien Enden der Schwenkhebel 3a mittels Gelenkzapfen 2b, schwenkbar 3s gelagerten Elemente 3c, ausgeglichen werden, dabei wirkt eine Feder 3f so dass das Schwenkelement 3c mit einem abstehenden Ansatz in Richtung Anschlag 3g am jeweiligen Schwenkarm 3a bewegt wird. Die zwei Schwenkelemente 3c sind unter sich durch ein steifes Profil 3d verbunden welches bei Aufklappstellung der Seitenwand 1a, ca. 90° zum Steigenboden, als Auflage wirkt um in der Endphase des Aufklappens der Querseitenwände 1b ein sicheres Einschnappen der Einrastvorrichtungen zwischen den Steigenwänden 1a, 1b zu erreichen. Während des Aufklappens 1y der Querseitenwände 1b, werden die Längsseitenwände 1a in einer Position von mehr als 90° zum Steigenboden zurückgehalten um ein Reiben oder Schaben der seitlichen Ränder der Querseitenwände 1b an den Innenflächen der Längsseitenwände 1a zu vermeiden.

Das Aufklappen der Querseitenwände 1 b der Steigen 1 erfolgt über Greifarme 6 welche gegenläufig an der, längs der vertikalen Führungen 2a, 2z vertikal bewegbaren 5v Trägerschiene 5, vom Motor 6m horizontal bewegt 6h werden. Die horizontalen Bewegungen 6h erfolgen im Verhältnis mit der vertikalen Bewegung 5v gemäß einem Computerprogramm welches sich auf die Erhebungen in der Station A stützt, so dass die Greifarme 6 kreisbogenförmige Bewegungen ausführen welche effektiv der Aufklappbewegung 1 y der Seitenwände 1 b entsprechen. Die Greifarme 6 sind mit einem Greifhaken 6a ausgerüstet welcher fest oder unter Federdruck vertikal verschiebbar 6v am Greifarm 6 vorgesehen sein kann. Bei fester Anbringung des Greifhakens 6a wird dieser unter den oberen Randbereich der zugeklappten Querseitenwand 1 b geschoben indem er zuvor von oben auf den Steigenboden drückt um den Steigenboden leicht durchzubiegen und so das Einschieben unter den Rand der Querseitenwand 1b zu erleichtern. Vorteilhafter ist es wenn der Greifhaken 6a am Greifarm vertikal verschiebbar 6v in einer Buchse mit vertikalem Bolzen 16a und Feder 16h geführt ist, wobei die Feder 16h auf einen vom Schaft des Greifhakens 6a, innerhalb der Führungsbuchse 16c, abstehenden Ansatz 16b drückt, so dass die Feder 16h den Greifhaken 6a immer in die maximale Ausfahrposition drückt. Diese Aufhängung des Greifhakens ermöglicht das störungsfreie Ergreifen der Querseitenwände 1 b auch wenn eine der zugeklappten Querseitenwände 1b, z.B. wegen eines Fremdkörpers (Papier, Laub), wegen einer leichten Deformation des Steigenbodens oder wegen nicht flacher Auflage des Steigenbodens an den Führungsschienen, nicht flach mit dem Steigenboden aufliegt, bzw. wenn der Bereich wo die Greifhaken den Rand der Wände ergreifen sollen, sich vertikal in leicht unterschiedlicher Höhenposition befinden; durch die federnde vertikale Anpassung wird auch in diesen Fällen ein störungsfreies Ergreifen möglich. Um das sichere Einschnappen der an den Seitenwänden vorgesehenen Einrastmechanismen zu erreichen werden die Seitenwände etwas mehr als 90° zum Steigenboden aufgeklappt.

Im Falle des Fehlens einer Seitenwand, des nicht erfolgten Einschnappens der Einrastmechanismen an den Seitenwänden 1a, 1b, verursacht durch Beschädigungen an diesen Mechanismen oder an den Scharnieren, oder im Falle von Unregelmäßigkeiten während des Aufklappens, z.B. wegen Verformung von Steigenteilen, werden die Zylinder 12d der Fördergruppen 12, zwecks Aussonderung der Steige, so betätigt dass sich der Abstand zwischen den Führungsschienen 12e vergrößert und die Steige 1 nach unten durchfällt 11b.

Die folgende Arbeitsstation B1 ist für das Aufklappen der "kleinen" Steigen 100 vorgesehen, diese Steigen 100 (Bodengröße ca. 400mm x ca. 300mm) durchlaufen 100v die Maschine in Querposition so dass die Fördergruppen 12 auf die kürzeren Seiten des Steigenbodens wirken (Fig. 4a, 5a, 6a).

Das Aufklappen 100x der zur Förderrichtung parallelen Querseiten 100a der Steige 100 welche zwischen den Transportbändern 12g der beiden parallelen Fördergruppen 12 festgehalten wird, erfolgt dadurch dass, identisch wie in Station B beschrieben, Schwenkarmpaare 103a über eine Antriebswelle 3 durch den Motor 3m bewegt 3r werden. Die Schwenkarmenden sind durch ein Profil 103x fest verbunden, an diesem Profil sind zwei gegeneinander, parallel zur Förderrichtung wirkende Zylinder 103y befestigt deren Kolbenenden jeweils eine Gleitwange 103z tragen. Diese Gleitwangen werden unter den leicht vorstehenden kurzen Rand der Seitenwände 100b geschoben 100k um anschließend, durch Schwenken 3r der Arme 103a, die Seitenwände 100a aufzuklappen. Anders als in Station B ist es hier nicht nötig gelenkige Schwenkarme einzusetzen da die Unterschiede zwischen der Schwenkbewegung 3r und der Aufklappbewegung 100x durch das freie Gleiten der Gleitwangen 103z an den Rändern der Seitenwände ausgeglichen werden so dass die Seitenwände, bzw. deren Scharniere nicht belastet werden.

Während des anschließenden Aufklappens 10y der quer zur Förderrichtung liegenden Seitenwände 100b werden die Seitenwände 100a in einer Position von mehr als 90° zum Steigenboden zurückgehalten um zu verhindern dass die kurzen Seitenränder der aufzuklappenden Seitenwände 100b an den Innenflächen der bereits aufgeklappten Seitenwände 100a reiben oder schaben.

Das Aufklappen 100y der Seitenwände 100b der Steigen 100 erfolgt mittels Greifarme 106 welche, an einem vom Motor 5m längs vertikaler Führungen 2a, 2z vertikal bewegten105v horizontalen Trägerarm 105, vom Motor 6m gegeneinander horizontal 106 bewegt 106h werden. Die horizontalen Bewegungen 106h erfolgen im Verhältnis zur vertikalen Bewegung 105v aufgrund eines Computerprogramms welches sich auf die in der Station A erhobenen Daten stützt, so dass eine kreisbogenförmige Bewegung ausgeführt wird welche der effektiven Aufklappbewegung 100y der Seitenwände 100b entspricht. Die Greifarme 106 sind mit einem besonders ausgeformten Greifhaken 106a ausgestattet, auch dieser Greifhaken kann, wie der für die Station B beschriebene Greifhaken 6, fest oder vertikal federnd verschiebbar 106v am Greifarm befestigt sein. Bei der in den Fig. 5a, 6a bearbeiteten Steige 100 ergreift der gezeigte Greifhaken 6, durch die Grifföffnung an den Seitenwänden 100b hindurch, die jeweilige Seitenwand. Zwecks sicheren Einschnappens der Einrastmechanismen an den aufgeklappten Seitenwänden ist es vorteilhaft wenn die Seitenwände 100b etwas über 90° zum Steigenboden aufgeklappt werden.

Die Greifarme 106 können mit, in Bezug zum Greifhaken 106, in die Gegenrichtung abragenden Ansätzen 106x versehen sein durch welche beim Zuklappen der Seitenwände 100b im Bereich der Einrastmechanismen von außen nach innen Druck ausgeübt werden kann um die Einrastmechanismen zu entriegeln und die Seitenwände 100b zuzuklappen 100y.

Auch an dieser Station werden Steigen 100 mit Defekten ausgesondert indem sie durch Bewegen der Führungsprofile 12f, nach unten durchfallen 111 b.

Natürlich werden "übliche" Steigenmodelle (600 x 400) durch die Station B1, ohne Bearbeitung durchgeschleust.

Erfindungsgemäß sind die mechanischen Teile der Vorrichtungen in den Stationen B, B1 auch zum Zuklappen der Steigen 1, 100 geeignet, in einigen Fällen sind eventuell nur die Greifhaken 6a, 106a durch Druckansätze 106x oder andere Vorrichtungen zum Entriegeln der Einrastmechanismen der aufgeklappten Seitenwände zu ersetzen. Die Überprüfungsstation C kann beim Zuklappen entfallen, bzw. die Steigen mit zugeklappten Seitenwänden können diese Station, ohne eine Bearbeitung zu erfahren, durchlaufen.

Für bestimmte Steigenmodelle, bei welchen die Einrastmechanismen über Entriegelungszungen mit Griffringen nahe an den Grifföffnungen an den sich gegenüberliegenden Seitenwänden erfolgt, schlägt die Erfindung vor am entsprechenden Trägerarm 5, 105 die horizontal verfahrbaren 6h, 106h Greifarme 6, 106 dadurch zu ersetzen dass an eigenen Trägerplatten 55 der Trägerame 5, 105, mittels entsprechender Gegenplatten 55c, eine spezifische Entriegelungsvorrichtung (Fig. 7) aufgebaut wird. Diese besteht aus einer starren horizontalen Laufschiene 55d an welcher, über Kette oder Zahnriemen, zwei Entriegelungsköpfe 66 gegenäufig, horizontal 66h durch den Motor 66m bewegt werden. Die Entriegelungsköpfe 66 weisen, an der, den Seitenwänden 100b zugewandten Seite, zwei horizontal vorstehende Betätigungsstifte 66a auf welche gegenläufig 66b im Abstand verändert werden können, bzw. zangenartig zusammengezogen werden können um, nach Eingreifen in die Griffringe der Betätigungszungen 100x, diese gegeneinander zu ziehen und somit die Einrastmechanismen zu entriegeln. Die entriegelten Seitenwände 100b können anschließend durch die horizontale Bewegung 66h der Entriegelungsköpfe 66, bzw. durch eine kreisbogenförmige Bewegung, zugeklappt 100y werden.

Die Betätigungsstifte 66a an den Entriegelungsköpfen 66 können elektrisch oder pneumatisch betrieben werden oder, wie in Fig. 7 gezeigt, mechanisch durch einen vom Motor 55m angetriebenen, um eine Umlenkrolle 55b laufenden Zahnriemen 55a betätigt werden. Der Zahnriemen 55a betätigt 66r dabei ein, in Eingriff stehendes, Zahnrad 66d welches über eine senkrechte Welle 66c die Eingriffstifte 66a, gegenläufig bewegt 66b. Natürlich muss in diesem Fall während des horizontalen Verstellens 66h der Entriegelungsköpfe 66 durch den Motor 66m, der Zahnriemen 55 über den Motor 55m, entsprechend bewegt werden, damit die Zahnräder 66d nicht rotieren 66r, bzw. die Eingreiffstifte 66a nicht bewegt 66b werden.

Erfindungsgemäß besteht die Möglichkeit, unter Beibehaltung der Bewegungsgeometrien und jener mechanischen Teile welche die Klappbewegungen 1x, 1y; 100x, 100y ausführen, die selbe Maschine, angesteuert durch ein spezifisches "Zuklappprogramm", für das maschinelle Zuklappen unterschiedlicher Steigenmodelle einzusetzen.

## Patentansprüche

1. Maschine zum Aufklappen / Zuklappen von Steigen mit klappbaren Seitenwänden, wobei die Steigen mit dem Steigenboden horizontal und mit den klappbaren Seitenwänden oberhalb des Bodens, zugeführt werden und während der Bearbeitung von der Fördereinrichtung seitlich am Steigenboden festgehalten werden und wobei die Aufklapp- / Zuklappmechanismen und Fördermechanismen von einem computergesteuerten Programm betrieben werden, **dadurch gekennzeichnet, dass** die Steigen ohne Vorsortierung nach Modellen oder nach den Außenabmaßen, der Maschine zugeführt werden, dass am Maschineneinlauf eine Erkennungsstation (A) für die Erkennung der Außenabmaße und des Steigenmodells vorgeschen ist, dass anschließend eine Aufklapp- / Zuklappstation (B) für bestimmte, unter sich begrenzt abweichende, Steigenmodelle (1) vorgesehen ist, dass anschließend eventuell eine oder mehrere zusätzliche Aufklapp- / Zuklappstationen (B1) für weitere, unter sich begrenzt abweichende, Steigenmodelle (100) vorgesehen sind, dass anschließend eine Überprüfungsstation (C) für die Durchführung von Belastungsproben an den Seitenwänden (1a, 1b; 100a, 100b) und an deren Einrastmechanismen vorgesehen ist, dass in jeder der Stationen (A, B, B1, C) eventuelle Defekte, Beschädigungen an den Steigen erkannt werden und dass an jeder Station, unterhalb des Bereiches des Durchlaufes (1v, 100v) der Steigen (1, 100), jeweils ein freier Raum vorgesehen ist welcher etwas größere Ausmaße hat als das größte bearbeitbare Steigen modell und in welchen die, in den einzelnen Stationen (A, B, B1, C) als defekt oder beschädigt erkannten Steigen (1, 100), fallen (11a, 11b, 111b, 11c).

2. Maschine zum Aufklappen / Zuklappen von Steigen mit klappbaren Seitenwänden gemäß Anspruch 1, **dadurch gekennzeichnet, dass** die Erhebungsstation (A) fehlt und der Maschine, nach Ausmaßen oder nach Modellen vorsortierte Steigen (1, 100) zugeführt werden und dass das Betriebsprogramm der Maschine, entsprechend dem jeweilig zu bearbeitenden Steigenmodell aus mehreren Betriebsprogrammen für unterschiedliche Steigenmodelle welche von der Maschine bearbeitbar sind, auswählbar ist.

3. Maschine zum Aufklappen / Zuklappen von Steigen mit klappbaren Seitenwänden gemäß die Ansprüche 1 oder 2, **dadurch gekennzeichnet dass** an der Überprüfungsstation (C) eine bewegliche Absaugglocke vorgesehen ist welche zusammen mit dem Rahmen (13) und den daran aufgebauten Pneumatikzylindern vertikal bewegt (13v) und am oberen Rand der aufgeklappten Steigenwände (1a, 1b; 1 00a, 100b), aufgesetzt werden kann.

4. Maschine zum Aufklappen / Zuklappen von Steigen mit klappbaren Seitenwänden gemäß den Ansprüchen 1 oder 2, **dadurch gekennzeichnet dass** an Maschinen welche ausschließlich das Zuklappen der Seitenwände (1a, 1b; 100a, 100b) durchführen die Überprüfungsstation (C) fehlt.

5. Maschine zum Aufklappen / Zuklappen von Steigen mit klappbaren Seitenwänden gemäß den Ansprüchen 1 oder 2, **dadurch gekennzeichnet, dass** in jeder der Arbeitsstationen (A, B, B1, C) jeweils zwei unabhängige, individuell steuerbare, parallel zur Förderrichtung (1v, 100v) der Steigen (1, 100) angeordnete, Fördergruppen (12) vorgesehen sind welche aus jeweils einer Führungsschiene (12e) an welcher der Randbereich der unteren Steigenbodenfläche gleitet und aus einem rollengestützten Förderband (12g) welches seitlich am Steigenboden angepresst wird, besteht, dass jede dieser Fördergruppen (12) am Maschinenrahmen horizontal, senkrecht zur Förderrichtung, schwenkbar (12s) oder verschiebbar ist und zwar um den erforderlichen Druck gegen den Steigenbodenrand auszuüben, bzw. um die Führungsschienen (12f) so weit von der Längsachse der Förderstrecke zu entfernen, dass auszusondernde Steigen (1, 100) nach unten durchfallen (11a, 11b, 111b, 11c) und dass die Halterung der Fördergruppen unter Belastung eine Schwenkbewegung (12i) in einer horizontalen Ebene um eine wesentlich vertikale Achse ermöglicht.

6. Maschine zum Aufklappen / Zuklappen von Steigen mit klappbaren Seitenwänden gemäß den Ansprüchen 1, 2 und 5 **dadurch gekennzeichnet dass** die Führungsschiene (12e), unabhängig vom Förderband (12g), dessen Antrieb und dessen Auflagerollen, um eine Achse parallel zur Längserstreckung der Schiene und im Bereich des unteren Randes des Förderbandes (12g) nach unten geschwenkt werden kann oder horizontal zurückgezogen werden kann so dass, bei leichtem Entfernen der Förderbänder (12g) vom Rand des Steigenbodens, die Steige nach unten durchfällt (11a, 11 b, 111b, 11 c).

7. Maschine zum Aufklappen / Zuklappen von Steigen mit klappbaren Seitenwänden gemäß Anspruch 1, **dadurch gekennzeichnet, dass** die Aufklapp- / Zuklappstation (B) aus zwei zueinander parallel angeordneten Schwenkmechanismen (3a, 103a), für das Auf- oder Zuklappen (1x, 100x) der parallel zur Förderrichtung der Steige (1, 100) liegenden Seitenwände (1a, 100a) und aus einem darüber angeordneten, innerhalb einer einzigen vertikalen, durch die Längsachse des Förderbereiches der Steige verlaufenden, Ebene agierenden, Mechanismus für das Auf- oder Zuklappen (1y, 100y) der zur Förderrichtung quer angeordneten Seiten-wände (1 b, 100b) besteht, dass die Drehachse (3) der Schwenkmechanismen (3a, 103a) für das Auf- oder Zuklappen (1 x, 100x), zur Achse der Scharniere der Steigenwände (1a, 100a), beabstandet und parallel angeordnet ist.

8. Maschine zum Aufklappen / Zuklappen von Steigen mit klappbaren Seitenwänden gemäß den Ansprüchen 1, 2 und 7, **dadurch gekennzeichnet dass**, im Falle von Schwenkmechanismen (3a) mit Greifelementen (4, 4a) welche ortsfest an klappbaren (1x) Seitenwänden (1a) angreifen, die Greifelemente (4, 4a), gemäß einer zu den Seitenwänden (1a) parallelen Achse (3b), schwenkbar (3s) aufgebaut sind und dass, im Falle von Greifelementen (103y, 103z) welche an den Seitenwänden (100b) frei gleiten, diese fest an den Schwenkmechanismen (103a) aufgebaut sind.

9. Maschine zum Aufklappen / Zuklappen von Steigen mit klappbaren Seitenwänden gemäß den Ansprüchen 1, 2 und 7, **dadurch gekennzeichnet, dass** der Mechanismus für das Auf- / Zuklappen der zur Förderrichtung quer liegenden Seitenwände (1b, 100b) aus einem vertikal verfahrbaren (5v, 105v) Trägerarm (5, 105) besteht an dessen horizontaler Unterseite zwei Greifarme (6, 106) gegenläufig horizontal verfahrbar (6h, 106h) sind, wobei vom Betriebsprogramm die horizontalen und vertikalen gleichzeitig ausgeführten Bewegungen der Greifarme, in einem Verhältnis ausgeführt werden dass die resultierende Bewegung der Greifarme der kreisbogenförmigen Klappbewegung (1y, 100y) entspricht und dass die Greifhaken (6a, 106a) an den Greifarmen (6, 106) fest oder, unter Federwirkung, vertikal verschiebbar (6v) angebracht sind.

10. Maschine zum Aufklappen / Zuklappen von Steigen mit klappbaren Seitenwänden gemäß den Ansprüchen 1, 2, 7 und 9, **dadurch gekennzeichnet dass**, zwecks Unterstützung des Einschnappens der Einrastmechanismen, an den Greifarmen (6, 106) Anschlagansätze (6x, 106x) vorgesehen sind welche im Bereich der Einrastmechanismen an den, quer zur Förderrichtung der Steigen liegenden, Seitenwänden einen Druck oder Schlag, vom Steigeninneren nach außen, ausführen können oder, zwecks Lösen der Einrstverbindung, von außen nach innen ausüben können und dass unterhalb am Trägerarm (5, 105), die Greifarme (6, 106) von identisch bewegbaren, bzw. ansteuerbaren, Entriegelungsköpfen (66) ersetzt werden können welche, über gegeneinander bewegbare (66b), in Griffringe an Entriegelungselementen (100x), einsetzbare Stifte (66a), die Einrastmechanismen entriegeln und anschließend durch eine horizontale Bewegung (66h), bzw. eine kreisbogenförmige Bewegung die quer zur Förderrichtung liegenden Seitenwände (100b) zum Zuklappen (100y) bringen.

## Claims

1. Machine for folding open/folding closed trays having foldable side walls, wherein the trays are supplied with the tray bottom horizontal and with the foldable side walls above the bottom and during processing are secured laterally at the tray bottom by the conveying device and wherein the folding open/folding closed mechanisms and conveying mechanisms are operated by a computer-controlled program, **characterized in that** the trays are supplied to the machine without being sorted in advance on the basis of models or external dimensions, **in that** a detection station (A) for detecting the external dimensions and the tray model is provided at the machine inlet, **in that** subsequently a folding open/folding closed station (B) for particular tray models (1) that only differ from one another to a limited extent is provided, **in that** subsequently one or more additional folding open/folding closed stations (B1) for further tray models (100) that only differ from one another to a limited extent may be provided, **in that** subsequently a checking station (C) for carrying out loading tests on the side walls (1a, 1b; 100a, 100b) and on the latching mechanisms thereof is provided, **in that** in each of the stations (A, B, B1, C) any defects or damage to the trays are detected and **in that** at each station there is provided beneath the region of the flow path (1v, 100v) of the trays (1, 100) a respective free space which has somewhat larger dimensions than the largest processable tray model and into which drop (11a, 11b, 111b, 11c) the trays (1, 100) which have been detected in the individual stations (A, B, B1, C) as being defective or damaged.

2. Machine for folding open/folding closed trays having foldable side walls according to Claim 1, **characterized in that** the determination station (A) is missing and the machine is supplied with trays (1, 100) that have been sorted in advance on the basis of external dimensions or models, and **in that** the operating program of the machine, in accordance with the tray models to be processed in each case, can be selected from a plurality of operating programs for different tray models which can be processed by the machine.

3. Machine for folding open/folding closed trays having foldable side walls according to Claim 1 or 2, **characterized in that** at the checking station (C) there is provided a movable vacuum extraction hood which moves vertically (13v) together with the frame (13) and the pneumatic cylinders constructed thereon and can be placed on the upper edge of the folded-open tray walls (1a, 1b; 100a, 100b).

4. Machine for folding open/folding closed trays having foldable side walls according to Claim 1 or 2, **characterized in that** the checking station (C) is missing in machines which exclusively fold closed the side walls (1a, 1b; 100a, 100b).

5. Machine for folding open/folding closed trays having foldable side walls according to Claim 1 or 2, **characterized in that** in each of the work stations (A, B, B1, C) are provided in each case two independent, individually controllable conveying groups (12) which are arranged parallel to the conveying direction (1v, 100v) of the trays (1, 100) and consist of in each case one guide rail (12e) on which the edge region of the lower tray bottom surface slides and of a roller-supported conveying belt (12g) which is pressed laterally against the tray bottom, **in that** each of these conveying groups (12) is displaceable or pivotable (12s) on the machine frame horizontally, perpendicularly to the conveying direction, specifically in order to exert the necessary pressure on the tray bottom edge or in order to move the guide rails (12f) so far from the longitudinal axis of the conveying path that trays (1, 100) to be separated out drop down (11a, 11b, 111b, 11c) and **in that** the mounting of the conveying groups under loading enables a pivoting movement (12i) in a horizontal plane about a substantially vertical axis.

6. Machine for folding open/folding closed trays having foldable side walls according to Claims 1, 2 and 5, **characterized in that** the guide rail (12e), independently of the conveying belt (12g), the drive thereof and the bearing rollers thereof, can be pivoted downwards about an axis parallel to the longitudinal extent of the rail and in the region of the lower edge of the conveying belt (12g) or can be pulled back horizontally so that, when the conveying belts (12g) are distanced slightly from the edge of the tray bottom, the tray drops down (11a, 11b, 111b, 11c).

7. Machine for folding open/folding closed trays having foldable side walls according to Claim 1, **characterized in that** the folding open/folding closed station (B) consists of two pivoting mechanisms (3a, 103a), which are arranged parallel to one another, for folding open and folding closed (1x, 100x) the side walls (1a, 100a) lying parallel to the conveying direction of the trays (1, 100), and of a mechanism for folding open and folding closed (1y, 100y) the side walls (1b, 100b) arranged transversely to the conveying direction, said mechanism being arranged above said pivoting mechanisms (3a, 103a) and acting within a single vertical plane that extends through the longitudinal axis of the conveying region of the tray, and **in that** the rotational axis (3) of the pivoting mechanisms (3a, 103a) for folding open and folding closed (1x, 100x) is arranged at a distance from and parallel to the axis of the hinges of the tray walls (1a, 100a).

8. Machine for folding open/folding closed trays having foldable side walls according to Claims 1, 2 and 7, **characterized in that**, in the case of pivoting mechanisms (3a) having gripping elements (4, 4a) which act in a stationary manner on foldable (1x) side walls (1a), the gripping elements (4, 4a) are constructed in a pivotable manner (3s) with respect to an axis (3b) parallel to the side walls (1a) and **in that**, in the case of gripping elements (103y, 103z) which slide freely on the side walls (100b), said gripping elements (103y, 103z) are constructed in a fixed manner on the pivoting mechanisms (103a).

9. Machine for folding open/folding closed trays having foldable side walls according to Claims 1, 2 and 7, **characterized in that** the mechanism for folding open/folding closed the side walls (1b, 100b) lying transversely to the conveying direction consists of a vertically displaceable (5v, 105v) carrying arm (5, 105), on the horizontal underside of which two gripping arms (6, 106) can be displaced (6h, 106h) horizontally in opposite directions, wherein the simultaneously executed horizontal and vertical movements of the gripping arms are executed by the operating program in a relationship such that the resulting movement of the gripping arms corresponds to the circularly arcuate folding movement (1y, 100y) and that the gripping hooks (6a, 106a) are attached to the gripping arms (6, 106) securely or in a vertically displaceable (6v) manner under spring action.

10. Machine for folding open/folding closed trays having foldable side walls according to Claims 1, 2, 7 and 9, **characterized in that**, in order to support the snapping-in of the latching mechanisms, stop extensions (6x, 106x) are provided on the gripping arms (6, 106) and in the region of the latching mechanisms can apply a pressure to or can strike the side walls, lying transversely to the conveying direction of the trays, from the inside of the trays towards the outside, or, in order to release the latching connection, from the outside to the inside, and **in that**, underneath the carrying arm (5, 105), the gripping arms (6, 106) can be replaced by identically movable, or drivable, unlocking heads (66) which unlock the latching mechanisms via pins (66a) that can be inserted into gripping rings, which can move (66b) with respect to one another, on the unlocking elements (100x) and then cause the side walls (100b) lying transversely to the conveying direction to fold closed (100y) by a horizontal movement (66h) or a circularly arcuate movement.

## Revendications

1. Machine pour relever/rabattre des cageots dotés de parois latérales repliables, les cageots étant amenés horizontalement avec le fond du cageot et avec les parois latérales repliables au-dessus du fond, étant maintenus latéralement au niveau du fond du cageot par le dispositif de transport pendant le façonnage, et les mécanismes de relèvement/rabattement ainsi que les mécanismes de transport étant commandés par un programme piloté par ordinateur, **caractérisée en ce que** les cageots sont amenés à la machine sans tri préalable, suivant les types ou suivant les dimensions extérieures, **en ce qu'**au niveau de l'entrée de la machine, il est prévu un poste de reconnaissance (A) pour la reconnaissance des dimensions extérieures et du type de cageot, **en ce qu'**ensuite, il est prévu un poste de relèvement/rabattement (B) pour certains types de cageot légèrement différents les uns des autres (1), **en ce qu'**ensuite, il est éventuellement prévu un ou plusieurs poste(s) de relèvement/rabattement supplémentaire(s) (B1) pour d'autres types de cageot légèrement différents les uns des autres (100), **en ce qu'**ensuite, il est prévu un poste de vérification (C) pour la réalisation d'essais de charge au niveau des parois latérales (1a, 1b ; 100a, 100b) et au niveau de leurs mécanismes de verrouillage, **en ce que**, dans chacun des postes (A, B, B1, C), d'éventuels défauts, endommagements sont détectés au niveau des cageots et **en ce qu'**au niveau de chaque poste, sous la zone du passage (1 v, 100v) des cageots (1, 100), il est à chaque fois prévu un espace libre, lequel possède des dimensions quelque peu supérieures au plus grand type de cageot façonnable et dans lequel les cageots (1, 100) détectés à chaque poste (A, B, B1, C) comme étant défectueux ou endommagés tombent (11a, 11b, 111b, 1c).

2. Machine pour relever/rabattre des cageots dotés de parois latérales repliables selon la revendication 1, **caractérisée en ce que** le poste d'élévation (A) est absent et que les cageots (1, 100), triés avant suivant les types ou suivant les dimensions, sont amenés à la machine et **en ce que** le programme de commande de la machine peut être sélectionné en fonction du type de cageot à façonner à chaque fois, à partir de plusieurs programmes de commande pour des types de cageots différents qui peuvent être façonnés par la machine.

3. Machine pour relever/rabattre des cageots dotés de parois latérales repliables selon la revendication 1 ou 2, **caractérisée en ce qu'**au niveau du poste de vérification (C), il est prévu une cloche d'aspiration mobile, laquelle se déplace (13v) verticalement avec le cadre (13) et les vérins pneumatiques ici montés et peut être posée au niveau du bord supérieur des parois des cageots relevées (1a, 1b; 100a, 100b).

4. Machine pour relever/rabattre des cageots dotés de parois latérales repliables selon la revendication 1 ou 2, **caractérisée en ce qu'**au niveau des machines, lesquelles réalisent uniquement le rabattement des parois latérales (1a, 1 b ; 100a, 100b), il manque le poste de vérification (C).

5. Machine pour relever/rabattre des cageots dotés de parois latérales repliables selon la revendication 1 ou 2, **caractérisée en ce que** dans chacun des postes de travail (A, B, B1, C), il est prévu, à chaque fois, deux groupes de transport (12) disposés parallèlement au sens de transport (1 v, 100v) des cageots (1, 100), indépendants et pouvant être pilotés individuellement, lesquels sont composés d'un rail de guidage (12e) au niveau duquel la zone de bordure de la surface inférieure du fond du cageot glisse et d'une bande transporteuse (12g) supportée par des rouleaux, laquelle est pressée latéralement au niveau du fond du cageot, **en ce que** chacun de ces groupes de transport (12) peut être déplacé ou orienté (12s) au niveau du cadre de machine, horizontalement et perpendiculairement au sens de transport, à savoir, pour exercer la pression nécessaire contre le bord du fond du cageot ou pour écarter les rails de guidage (12e) aussi loin de l'axe longitudinal de la section de transport, **en ce que** les cageots (1, 100) à trier tombent à travers, vers le bas, (11 a, 11 b, 111 b, 11c,) et **en ce que** le support des groupes de transport permet, sous contrainte, un mouvement d'orientation (12i) dans un plan horizontal, autour d'un axe essentiellement vertical.

6. Machine pour relever/rabattre des cageots dotés de parois latérales repliables selon les revendications 1, 2 et 5, **caractérisée en ce que** le rail de guidage (12e) peut être orienté vers le bas, indépendamment de la bande transporteuse (12g), de son entraînement et de ses rouleaux de support, autour d'un axe, parallèlement à l'extension longitudinale du rail et dans la zone du bord inférieur de la bande transporteuse (12g) ou peut être retiré horizontalement de sorte que, lorsque les bandes transporteuses (12g) sont légèrement éloignées du bord du fond du cageot, le cageot passe à travers, vers le bas (11 a, 11 b, 111 b, 11 c).

7. Machine pour relever/rabattre des cageots dotés de parois latérales repliables selon la revendication 1, **caractérisée en ce que** le poste de relèvement/rabattement (B) est composé de deux mécanismes d'orientation (3a, 103a) disposés parallèlement l'un par rapport à l'autre, pour le relèvement ou le rabattement (1 x, 100x) des parois latérales (1a, 100a) situées parallèlement au sens de transport du cageot (1, 100) et d'un mécanisme, placé au-dessus, agissant dans un seul plan vertical et traversant l'axe longitudinal de la zone de transport du cageot et destiné au relèvement ou au rabattement (1 y, 100y) des parois latérales (1 b, 100b) disposées transversalement au sens de transport, **en ce que** l'axe de rotation (3) des mécanismes d'orientation (3a, 103a) pour le relèvement ou le rabattement (1x, 100x) est disposé parallèlement et espacé par rapport à l'axe des charnières des parois du cageot (1 a, 100a).

8. Machine pour relever/rabattre des cageots dotés de parois latérales repliables selon les revendications 1, 2 et 7, **caractérisée en ce que**, dans le cas de mécanismes d'orientation (3a) dotés d'éléments de préhension (4, 4a), lesquels saisissent, de manière stationnaire, au niveau des parois latérales (1a) repliables (1 x), les éléments de préhension (4, 4a) sont montés orientables (3s) selon un axe (3b) parallèle aux parois latérales (1a) et **en ce que**, dans le cas d'éléments de préhension (103y, 103z), lesquels glissent librement au niveau des parois latérales (100b), ceux-ci sont montés fixement au niveau des mécanismes d'orientation (103a).

9. Machine pour relever/rabattre des cageots dotés de parois latérales repliables selon les revendications 1, 2 et 7, **caractérisée en ce que** le mécanisme pour le relèvement/rabattement des parois latérales (1 b, 100b), placées transversalement au sens de transport, est composé d'un bras porteur (5, 105) mobile verticalement (5v, 105v), deux bras de préhension (6, 106) étant, au niveau de sa partie inférieure horizontale, mobiles (6h, 106h) horizontalement en sens opposé, sachant que les mouvements horizontaux et verticaux, réalisés en même temps, des bras de préhension, sont exécutés par le programme de commande, dans un rapport, **en ce que** le mouvement résultant des bras de préhension correspond au mouvement de repli (1y, 100y) en forme d'arc de cercle et **en ce que** les crochets de préhension (6a, 106a) sont mis en place au niveau des bras de préhension (6, 106) fixement ou, sous l'action d'un ressort, mobiles verticalement (6v).

10. Machine pour relever/rabattre des cageots dotés de parois latérales repliables selon les revendications 1, 2, 7 et 9, **caractérisée en ce que**, aux fins de soutenir l'enclenchement des mécanismes de verrouillage, il est prévu, au niveau des bras de préhension (6, 106), des épaulements de butée (6x, 106x), lesquels peuvent exercer, dans la zone des mécanismes de verrouillage, au niveau des parois latérales situées transversalement au sens de transport des cageots, une pression ou une frappe, de l'intérieur du cageot vers l'extérieur, ou, aux fins de desserrer le raccordement par enclenchement, de l'extérieur vers l'intérieur, et **en ce que**, en dessous, au niveau du bras porteur (5, 105), les bras de préhension (6, 106) peuvent être remplacés par des têtes de déblocage (66) identiques, mobiles ou commandables, lesquelles débloquent, par le biais de broches (66a) utilisables dans des bagues de prise au niveau des éléments de déblocage (100x) et mobiles (66b) les unes par rapport aux autres, les mécanismes de verrouillage, et ensuite, placent, par un mouvement horizontal (66h) ou un mouvement en forme d'arc de cercle, les parois latérales (100b) situées transversalement au sens de transport, pour rabattement (100y).
